# EUROPÄISCHE PATENTSCHRIFT

(11) **EP 1 905 661 B1**
(45) Veröffentlichungstag und Bekanntmachung des Hinweises auf die Patenterteilung: **25.03.2009**
(21) Anmeldenummer: 06121410.2
(22) Anmeldetag: 28.09.2006
(51) Int. Cl.: B61G 5/02, B61G 7/14, B61G 11/16, B61D 15/06

(54) **Kupplungsstange zum Übertragen von Zug- und Stoßkräften**
Coupling bar for transmitting drawing and puffing forces.
Barre d'accouplement pour la transmission des efforts de traction et de compression.

(43) Veröffentlichungstag der Anmeldung: 02.04.2008
(73) Patentinhaber: Voith Turbo Scharfenberg GmbH & Co. KG, 38239 Salzgitter-Watenstedt (DE)
(72) Erfinder: Nikolaus, Christoph, Uhlandstrasse 16 38102, Braunschweig (DE)
(74) Vertreter: Rupprecht, Kay

(56) Entgegenhaltungen:
- DE-A1- 19 636 225
- FR-A- 2 062 515

## Beschreibung

Die vorliegende Erfindung betrifft eine Kupplungsstange zum Übertragen von Zug- und Stoßkräften zwischen zwei benachbarten Wagenkästen eines mehrgliedrigen Fahrzeuges, insbesondere eines Schienenfahrzeuges, mit einem ersten Kraftübertragungselement und einem zweiten Kraftübertragungselement, über welche der bei der Übertragung von Zug- und Stoßkräften in Längsrichtung der Kupplungsstange stattfindende Kraftfluss fließt, wobei das erste Kraftübertragungselement ein destruktiv ausgebildetes Energieverzehrelement, über welches im normalen Fahrbetrieb der bei der Übertragung von Stoßkräften in Längsrichtung der Kupplungsstange stattfindende Kraftfluss fließt, und eine Zugstange aufweist, über welche der bei der Übertragung von Zugkräften in Längsrichtung der Kupplungsstange stattfindende Kraftfluss fließt, und wobei das zweite Kraftübertragungselement einen Kraftübertragungskörper mit einem in seinem Inneren ausgebildeten Hohlraum, in welchem der dem zweiten Kraftübertragungselement zugewandte Kopfabschnitt der Zugstange zumindest teilweise hineinragt, und einen dem ersten Kraftübertragungselement zugewandten Kopfabschnitt aufweist, über den im normalen Fahrbetrieb eine Vorspannung auf das Energieverzehrelement ausgeübt wird, wobei das Energieverzehrelement derart ausgelegt ist, dass bis zu einem durch den Kraftfluss über das Energieverzehrelement übertragenen, festlegbaren Energiebetrag die Übertragungselemente relativ zueinander in Längsrichtung der Kupplungsstange im Wesentlichen starr sind, und das bei Überschreiten des durch den Kraftfluss über das Energieverzehrelement übertragenen, festlegbaren Energiebetrages die Übertragungselemente relativ zueinander in Längsrichtung der Kupplungsstange verschoben werden, wobei zumindest ein Teil des übertragenen Energiebetrages von dem Energieverzehrelement absorbiert und abgebaut und der Kopfabschnitt der Zugstange entsprechend dem Betrag der Längsverschiebung weiter in den Hohlraum des Kraftübertragungskörpers gedrückt wird.

Das Dokument FR 2 062 515 A beschreibt eine Vorrichtung zur Aufnahme stoßartig auftretender Kräfte, insbesondere bei Mittelpufferkupplungen von Schienenfahrzeugen, wobei zur Umwandlung von kinetischer Energie ein Verformungsrohr unter Durchmesserverkleinerung in ein Druckrohr eingedrückt wird und die Durchmesserverkleinerung an einer Kegelfläche des Druckrohres erfolgt.

Das Dokument DE 196 36 225 A1 betrifft eine Mittelpufferkupplung mit einem teleskopierbaren Träger. Der Träger besteht aus einem mehrgliedrigen Teleskopzylinder mit einem durch Oberstöße deformierbaren Führungsrohr, einem darin geführten, von einer Kolben-Zylinder-Einheit abgestützten Innenzylinder sowie einem das Führungsrohr verschließenden Abreißdeckel und/oder einem Abreißflansch.

Kupplungsstangen der eingangs genannten Art sind im Prinzip aus dem Stand der Technik bekannt und werden beispielsweise in der Schienenfahrzeugtechnik als Kraftübertragungsglieder mit Stoßsicherung eingesetzt. In der Regel besteht eine solche Stoßsicherung aus einer Kombination aus einer Zug-/Stoßeinrichtung (Federapparat) und einer Energieverzehrvorrichtung, wobei die Stoßsicherung das Fahrzeug insbesondere auch bei größeren Auffahrgeschwindigkeiten schützt. Dabei ist beispielsweise vorgesehen, dass die Zug-/Stoßeinrich-tung Zug- und Stoßkräfte bis zu einer definierten Größe aufnimmt und darüber hinausgehende Kräfte in das Fahrzeuguntergestell weiterleitet. Dadurch werden zwar Zug- und Stoßkräfte, welche während des normalen Fahrbetriebes, beispielsweise bei einem mehrgliedrigen Fahrzeug zwischen einzelnen Wagenkästen auftreten, in dieser in der Regel regenerativ ausgebildeten Stoßsicherung absorbiert, bei Überschreiten der Betriebslast der Zug-/Stoßeinrichtung hingegen, etwa beim Aufprall des Fahrzeuges auf ein Hindernis oder bei einem abrupten Abbremsen des Fahrzeuges, wird die regenerativ ausgebildete Stoßsicherung und die gegebenenfalls vorgesehene Kupplung- bzw. Gelenkverbindung zwischen den einzelnen Wagenkästen möglicherweise zerstört oder beschädigt. In jedem Fall reicht die Zug-/Stoßeinrichtung nicht für einen Verzehr der insgesamt anfallenden Energie aus. Dadurch ist diese Stoßsicherung dann nicht mehr in dem Energieverzehrkonzept des Gesamtfahrzeuges eingebunden, sodass die anfallende Stoßenergie direkt auf das Fahrzeuguntergestell übertragen wird. Dabei wird dieses extremen Belastungen ausgesetzt und unter Umständen beschädigt oder gar zerstört. Bei Schienenfahrzeugen läuft in solch einem Fall der Wagenkasten Gefahr, zu entgleisen.

Um das Fahrzeuguntergestell gegen Beschädigungen bei starken Auffahrstößen zu schützen, kommt von daher häufig ein destruktiv oder regenerativ ausgebildetes Energieverzehrelement zum Einsatz, welches beispielsweise derart ausgelegt ist, dass nach Ausschöpfung des Arbeitsverzehrs der Zug-/Stoßeinrichtung anspricht und die durch den Kraftfluss über das Energieverzehrelement übertragene Energie zumindest teilweise absorbiert und somit abbaut. Als Energieverzehrelemente kommen beispielsweise Verformungsrohre in Frage, bei denen durch eine definierte plastische Verformung eines Elements in destruktiver Weise die Stoßenergie in Verformungsarbeit und Wärme umgewandelt wird.

Hierzu ist aus dem Stand der Schienenfahrzeugtechnik bekannt, beispielsweise in der Kupplungsstange einer Kupplungsanordnung ein vorzugsweise destruktiv ausgebildetes Energieverzehrelement zu integrieren, welches ausgelegt ist, bei Überschreiten eines durch den Kraftfluss über das Energieverzehrelement übertragenen Energiebetrages anzusprechen und zumindest einen Teil des von der Kupplungsstange und der Kupplungsanordnung übertragenen Energiebetrags zu absorbieren.

In Fig. 1 ist eine aus dem Stand der Technik bekannte Kupplungsstange, in welcher als Stoßsicherung ein destruktiv ausgebildetes Energieverzehrelement 110 in Gestalt eines Verformungsrohres integriert ist, in längsgeschnittener Darstellung gezeigt. Die bekannte Kupplungsstange weist ein erstes Kraftübertragungselement 100 und ein zweites Kraftübertragungselement 200 auf, die mit Hilfe des Energieverzehrelements 110 derart kraftschlüssig miteinander verbunden sind, dass Zug- und Stoßkräfte in Längsrichtung der Kupplungsstange übertragbar sind. Bei der Übertragung von Stoßkräften über die Kupplungsstange läuft der Kraftfluss von dem ersten Kraftübertragungselement 100 zu dem zweiten Kraftübertragungselement 200 im wesentlichen vollständig über das im ersten Kraftübertragungselement 100 integrierten und als Energieverzehrelement 110 ausgebildeten Verformungsrohr.

Andererseits weist das zweite Kraftübertragungselement 200 einen Kraftübertragungskörper 210 mit einem in seinem Inneren ausgebildeten Hohlraum 220 auf, in welchem der dem zweiten Kraftübertragungselement 200 zugewandte Kopfabschnitt 130 einer zum ersten Kraftübertragungselement 100 zugeordneten Zugstange 120 zumindest teilweise hineinragt. Die Zugstange 120 des ersten Kraftübertragungselements 100 ist mit ihrem dem zweiten Kraftübertragungselement 200 abgewandten Kopfabschnitt mit einer Endplatte 160 des ersten Kraftübertragungselements 100 fest verbunden. Andererseits ragt der dem zweiten Kraftübertragungselement 200 zugewandte Kopfabschnitt 130 der Zugstange 120 zumindest teilweise in den im Inneren des Kraftübertragungskörpers 210 des zweiten Kraftübertragungselements 200 ausgebildeten Hohlraum 220 hinein, um das erste Kraftübertragungselement 100 gegen das zweite Kraftübertragungselement 200 vorzuspannen. Die Vorspannungskraft wird dabei von dem Kraftübertragungskörper 210 über einen Kegelring 170 auf das Energieverzehrelement (Verformungsrohr) 110 übertragen.

Bei der Übertragung von Zugkräften über die Kupplungsstange läuft mit dieser Anordnung der Kraftfluss von der Endplatte 160 des ersten Kraftübertragungselements 100 über die Zugstange 120 und den Kopfabschnitt 130 der Zugstange 120 zum Kraftübertragungskörper 210 des zweiten Kraftübertragungselements 200.

In Fig. 1 ist ein normaler Betriebszustand gezeigt, bei welchem die über die Kupplungsstange durch Zug- und Stoßkräfte übertragene Energie geringer als der für das Ansprechen des Energieverzehrelements 110 (Verformungsrohr) charakteristische Energiebetrag ist. Wie zu erkennen ist, sind die Kraftübertragungselemente 100 und 200 relativ zueinander in Längsrichtung der Kupplungsstange starr, d.h. im normalen Betriebszustand weist die Kupplungsstange kein Spiel auf.

In Fig. 2 ist hingegen ein Zustand nach dem Ansprechen des in der Kupplungsstange gemäß Fig. 1 integrierten Energieverzehrelements 110 gezeigt. Wie bereits erwähnt, ist das Energieverzehrelement 110 derart in der Kupplungsstange integriert, dass der bei der Übertragung von Stoßkräften von dem ersten Kraftübertragungselement 100 zum zweiten Kraftübertragungselement 200 (und umgekehrt) stattfindende Kraftfluss im wesentlichen vollständig über den Kopfabschnitt des Kraftübertragungskörpers 210, den Kegelring 170 und dem als Verformungsrohr ausgebildeten Energieverzehrelementes 110 läuft. Das Energieverzehrelement 110 selber ist derart ausgelegt, dass bei Überschreiten eines durch den Kraftfluss über das Verformungsrohr übertragenen charakteristischen Energiebetrags eine plastische Verformung des Energieverzehrelements stattfindet, so dass die Kraftübertragungselemente 100 und 200 relativ zueinander in Längsrichtung der Kupplungsstange verschoben werden, wobei gleichzeitig infolge der Verformung des Verformungsrohres zumindest ein Teil des übertragenen Energiebetrages absorbiert und in Verformungsarbeit bzw. in Wärme umgewandelt und somit abgebaut wird.

Die Größe der durch die plastische Verformung des Energieverzehrelementes 110 bewirkten relativen Längsverschiebung der Kraftübertragungselemente 100 und 200 aufeinander zu wird im Nachfolgenden auch als "Längshub des Energieverzehrelements" bezeichnet.

Wie in Fig. 2 gezeigt, wird nach dem Ansprechen des Energieverzehrelementes 110 mit der Längsverschiebung der Kraftübertragungselemente 100 und 200 der Kopfabschnitt 130 der Zugstange 120 entsprechend dem Betrag der Längsverschiebung weiter in den Hohlraum 220 des Kraftübertragungskörpers 210 gedrückt.

Die Kupplungsstange 120 ist in dem in Fig. 2 gezeigten verkürzten Zustand allerdings nicht mehr in der Lage, eine spielfreie Verbindung zwischen (nicht explizit dargestellten) benachbarten Wagenkästen eines mehrgliedrigen Fahrzeuges zu garantieren. Zwar stößt in dem in Fig. 2 gezeigten Zustand der Kopfabschnitt des zweiten Kraftübertragungselements 200 mit dem Kegelring 240 an der Endplatte 160 des ersten Kraftübertragungselements 100 an, so dass nach wie vor eine Übertragung von Stoßkräften über die Kupplungsstange möglich ist, dadurch allerdings, dass der Kopfabschnitt 130 der Zugstange 120 nicht mehr mit dem Kopfabschnitt 230 des Kraftübertragungskörper 210 in Eingriff steht, weist die Kupplungsstange bei der Übertragung von Zugkräften ein gewisses Spiel auf, dessen Größe im wesentlichen dem Längsverschiebungshub des Energieverzehrelements 110 entspricht.

In einem Fall, wenn die in Fig. 2 gezeigte, verkürzte Kupplungsstange zum Verbinden von benachbarten Wagenkästen eines Gliederzuges eingesetzt wird, führt das vorstehend beschriebene, durch die Verformung des Energieverzehrelements 110 bewirkte Spiel insbesondere dann zu Problemen, wenn der zugehörige (verunfallte) Wagenkasten über die verkürzte Kupplungsstange beispielsweise abgeschleppt werden soll. Beim Abschleppen des Wagenkastens über die Kupplungsstange treten nämlich aufgrund des durch die Verformung des Energieverzehrelements 110 bewirkten Spiels unkontrollierte Relativbewegungen zwischen dem verunfallten Wagenkasten und dem Wagenkasten, der zum Abschleppen des verunfallten Wagenkastens dient. Diese unkontrollierten Relativbewegungen sind häufig mit hohen Beschleunigungsspitzen und entsprechend hohen Kräften verbunden und können die Kupplungsbauteile der benachbarten Wagenkästen, die über die Kupplungsstange verbunden sind, beschädigen oder gar zerstören, was sogar im äußersten Fall zu einer ungewollten Trennung der mit der Kupplungsstange aufgebauten Verbindung führen kann.

Ausgehend von der zuvor geschilderten Problemstellung liegt der vorliegenden Erfindung nun die Aufgabe zugrunde, eine Kupplungsstange mit einem integrierten Energieverzehrelement anzugeben, bei welcher auch nach Ansprechen des Energieverzehrelementes ein spielfreier Zustand der Kupplungsstange erzielbar ist.

Diese Aufgabe wird mit einer Kupplungsstange der eingangs genannten Art erfindungsgemäß dadurch gelöst, dass der Hohlraum, welcher im Innern des Kraftübertragungskörpers vorgesehen ist, durch die Wandung des Kraftübertragungskörpers einerseits und durch die Kopffläche des Kopfabschnittes der Zugstange sowie durch eine dem ersten Kraftübertragungselement abgewandte Seitenfläche des Hohlkörpers andererseits derart ausgebildet ist, dass der Hohlkörper mit einem vorzugsweise nicht- oder nur geringfügig komprimierbaren Fluidmedium über zumindest einen entsprechenden Fluidanschluss vollständig befüllbar ist, wobei das in den Hohlraum eingefüllte Fluidmedium derart mit dem Kopfabschnitt der Zugstange zusammenwirkt, dass unabhängig vom Zustand des Energieverzehrelements der bei der Übertragung von Stoßkräften in Längsrichtung der Kupplungsstange stattfindende Kraftfluss im wesentlichen über das vollständig in den Hohlraum eingefüllte Fluidmedium und die Zugstange fließt.

Gemäß der Erfindung wird somit der im Kraftübertragungskörper vorhandene Raum ausgenutzt, um ein fließfähiges Füllmedium einzufüllen und somit zu verhindern, dass eine Relativbewegung zwischen den Kraftübertragungselementen auch beim Übertragen von Zugkräften über die Kupplungsstange auftreten kann. Der mit dem Fluidmedium aufgefüllte Hohlraum ist dabei derart ausgebildet, dass dieser im Hinblick auf das einzufüllende Fluidmedium fluiddicht ist. Das Einfüllen des Fluidmediums erfolgt über einen entsprechenden Fluidanschluss, der in der Wandung des Kraftübertragungskörpers integriert ist. Da als Fluidmedium vorzugsweise ein nicht- oder nur geringfügig komprimierbares Fluid verwendet wird, kann erreicht werden, dass nach dem Einfüllen des Fluidmediums in dem Hohlraum die Zug- und Stoßkräfte in Längsrichtung der Kupplungsstange nahezu ohne Spiel übertragen werden können.

Vorzugsweise ist vorgesehen, dass - nachdem das Energieverzehrelement angesprochen und sich der Kopfabschnitt der Zugstange entsprechend dem Betrag der Längsverschiebung weiter in den Hohlraum des Kraftübertragungskörpers gedrückt hat - das maximale Volumen des Hohlraums, d.h. das Volumen, welches der Hohlkörper aufweist, wenn die Kupplungsstange in ihrem unverkürzten Zustand vorliegt, mit dem Fluidmedium aufgefüllt wird. Dies kann beispielsweise erfolgen, indem die ersten und zweiten Kraftübertragungselemente der Kupplungsstange in ihre jeweilige Ausgangsposition gesetzt werden, die jeweils den Positionen entsprechen, in welchen die Kraftübertragungselemente liegen, wenn das Energieverzehrelement nicht angesprochen hat. In dieser Ausgangsposition weist der Hohlraum im Kraftübertragungskörper sein maximales Volumen auf. Denkbar hierbei wäre beispielsweise, dass, wenn die Kupplungsstange in einem Schienenfahrzeugverbund eingesetzt wird, der Zug nach einem Unfall von einem Schleppfahrzeug soweit auseinander gezogen wird, dass sich die Kupplungsstange wieder möglichst in ihrer Ausgangsposition befindet.

Da erfindungsgemäß im Kraftübertragungskörper ein in Abhängigkeit des Fluidmediums fluiddichter Hohlkörper ausgebildet ist, welcher über einen Fluidanschluss mit dem entsprechenden Fluidmedium befüllt werden kann, eignet sich die vorliegende Erfindung auch für einen Fall, um ein in der Kupplungsstange integriertes und noch nicht angesprochenes Energieverzehrelement vor einem Ansprechen zu schützen. Hierfür muss in den Hohlraum lediglich das Fluidmedium eingefüllt werden, welches derart mit dem Kopfabschnitt der Zugstange zusammenwirkt, dass der bei der Übertragung von Stoßkräften in Längsrichtung der Kupplungsstange stattfindende Kraftfluss nicht nur über den Kraftübertragungskörper und das Energieverzehrelement, sondern auch über das in den Hohlkörper des Kraftübertragungskörpers eingefüllte Fluidmedium und die Zugstange fließt.

Durch eine geeignete Wahl des Kompressionsmoduls des in dem Hohlraum eingefüllten Fluidmediums, kann bei dem zuletzt genannten Fall ferner festgelegt werden, welcher Anteile des gesamten, bei der Übertragung von Stoßkräften in Längsrichtung der Kupplungsstange stattfindenden Kraftflusses über das im Hohlraum eingefüllte Fluidmedium und die Zugstange fließen soll, und welcher Anteil über das Energieverzehrelement geleitet wird. Wenn nämlich ein Fluidmedium mit einem relativ niedrigen Kompressionsmodul zum Einsatz kommt, also ein Fluidmedium, bei welchem bereits bei relativ geringen Drücken eine Volumenänderung hervorgerufen wird, ist der Anteil des insgesamt bei der Übertragung von Stoßkräften über die Kupplungsstange auftretenden Kraftflusses, der durch das Fluidmedium und die Zugstange fließt und somit an dem Energieverzehrelement vorbeigeleitet wird, entsprechend geringer.

Vorteilhafte Weiterentwicklungen der erfindungsgemäßen Kupplungsstange sind in den Unteransprüchen angegeben.

So ist in einer besonders bevorzugten Realisierung der erfindungsgemäßen Lösung vorgesehen, dass der Hohlraum im Kraftübertragungskörper derart mit der Kopffläche des Kopfabschnittes der Zugstange zusammenwirkt, dass nach Ansprechen des Energieverzehrelements der bei der Übertragung von Stoßkräften in Längsrichtung der Kupplungsstange stattfindende Kraftfluss vollständig über das im Hohlkörper eingefüllte Fluidmedium und die Zugstange fließt. Hierbei handelt es sich also um eine Situation, in welcher das Energieverzehrelement bereits angesprochen hat, wobei dieses nicht mehr für eine spielfreie Kraftübertragung von Stoßkräften in Längsrichtung der Kupplungsstange verwendet werden kann. Dadurch nämlich, dass das Energieverzehrelement bereits angesprochen hat, haben sie die ersten und zweiten Kraftübertragungselemente in Längsrichtung der Kupplungsstange relativ aufeinander zu bewegt, wobei der Bewegungsbetrag durch den ausgeschöpften Längshub des Energieverzehrelements vorgegeben wird. Wie bereits angedeutet, kann mit der erfindungsgemäßen Lösung durch Einfüllen des Fluidmediums in den Hohlraum eine spielfreie Übertragung von Stoßkräften in Längsrichtung der Kupplungsstange ermöglicht werden.

Um zu erreichen, dass sich der im Kraftübertragungskörper ausgebildete Hohlraum insbesondere auch für ein flüssiges Fluidmedium eignet, ist in bevorzugter Weise vorgesehen, dass an geeigneten Positionen entsprechende Dichtelemente vorgesehen sind, die ausgelegt sind, einen Fluidmediumaustritt aus dem im Kraftübertragskörper ausgebildeten Hohlraum, insbesondere an dem Kopfabschnitt der Zugstange zu verhindern. Hierfür eigenen sich je nach Konfiguration der Zugstange bzw. des Kopfabschnittes der Zugstange unterschiedliche O- bzw. Ring-Dichtelemente, die in bekannter Weise an den entsprechenden Bauteilen der Kupplungsstange einzulegen und dort zu fixieren sind. Allerdings sind auch andere Dichtelemente denkbar, die aus dem Stand der Technik wohlbekannt sind und hierin nicht näher beschrieben werden.

Um zu erreichen, dass der im Kraftübertragungskörper ausgebildete Hohlraum mit möglichst wenig Aufwand über den Fluidanschluss mit dem Fluidmedium befüllt werden kann, ist vorgesehen, dass der Fluidanschluss ein entsprechendes Rückschlagventil aufweist, und dass alternativ oder zusätzlich hierzu der Fluidanschluss mit einem entsprechend komplementär hierzu ausgebildeten, externen Anschusselement lösbar in Eingriff bringbar ist, um somit eine Befüllung des Hohlraums mit dem Fluidmedium zu ermöglichen.

In einer bevorzugten Realisierung der erfindungsgemäßen Lösung ist es ferner denkbar, dass im Kraftübertragungskörper ein verschließbares Entlüftungselement vorgesehen ist, welches ausgelegt ist, den Hohlraum beim Einfüllen des Fluidmediums zu entlüften. Dadurch kann eine besonders rasche Befüllung des Hohlraums mit dem Fluidmedium erreicht werden.

In einer besonders bevorzugten Ausführungsform der vorliegenden Erfindung ist der Fluidanschluss zum Einfüllen des Fluidmediums in den Hohlraum als Druckanschluss ausgebildet, über welchen das Fluidmedium unter hohem Druck einfüllbar ist. Denkbar wäre dabei, beim Einfüllen den Druck des Fluidmediums so zu erhöhen, dass das im Hohlraum eingefüllte Fluidmedium den Kopfabschnitt der Zugstange, welcher sich aufgrund des Ansprechens des Energieverzehrelements in den Hohlraum hinein geschoben hat, wieder in seine ursprüngliche Position zurückzudrücken, infolgedessen auch das erste und zweite Kraftübertragungselement wieder ihre ursprüngliche Position einnehmen. In diesem Fall dient der Hohlraum und der Kopfabschnitt der Zugstange bzw. die Zugstange selber als eine Art Hydraulikzylinder, der mit dem unter hohem Druck eingefüllten Fluidmedium angetrieben wird.

Unter dem hierin verwendeten Begriff "hoher Druck" ist ein Druck zu verstehen, der hinreichend ist, um die zuvor genannte Hydraulikwirkung zu erreichen. Dies ist abhängig von der Hydraulikflüssigkeit (Fluidmedium) und dem Durchmesser des Hohlraums bzw. dem Durchmesser des Kopfabschnittes der Zugstange, die als Wirkfläche des Hydraulikzylinders dienen.

Als Fluidmedium kommt in bevorzugter Weise ein Öl, wie etwa ein Hydrauliköl etc., Wasser oder aber auch fließfähige Festkörper beispielsweise feiner Sand in Frage. Die Erfindung ist allerdings nicht auf diese Fluidmedia beschränkt.

Im Folgenden wird eine besonders bevorzugte Ausführungsform der vorliegenden Erfindung anhand der Zeichnungen beschrieben.

Es zeigen:
- Fig. 1: eine aus dem Stand der Technik bekannte Kupplungsstange mit einem integrierten Energieverzehrelement im Ausgangszustand, d.h. vor dem Ansprechen des Energieverzehrelements;
- Fig. 2: die in Fig. 1 gezeigte Kupplungsstange nach Ansprechen des Energieverzehrelements;
- Fig. 3: eine bevorzugte Ausführungsform der erfindungsgemäßen Kupplungsstange mit integriertem Energieverzehrelement im Ausgangszustand;
- Fig. 4: die in Fig. 3 gezeigte Kupplungsstange nach Ansprechen des Energieverzehrelements; und
- Fig. 5: die in Fig. 4 gezeigte Kupplungsstange mit eingefülltem Fluidmedium zum Wiederherstellen eines spielfreien Zustands der Kupplungsstange.

In Fig. 1 ist in einer längsgeschnittenen Darstellung eine aus dem Stand der Technik bekannte Kupplungsstange im normalen Betriebszustand gezeigt, bei welchem die über die Kupplungsstange durch Zug- und Stoßkräfte übertragene Energie geringer als der für das Ansprechen des im ersten Kraftübertragungselement 100 integrierten Energieverzehrelements 110 (Verformungsrohr) charakteristische Energiebetrag ist. Es ist zu erkennen, dass die beiden Kraftübertragungselemente 100 und 200 relativ zueinander in Längsrichtung der Kupplungsstange im wesentlichen starr sind, so dass die Kupplungsstange in dem dargestellten normalen Betriebszustand für eine spielfreie Übertragung von Zug- bzw. Stoßkräften zwischen beispielsweise zwei benachbarten Wagenkästen eines mehrgliedrigen Fahrzeuges geeignet ist.

In Fig. 2 ist die in Fig. 1 gezeigte und aus dem Stand der Technik bekannte Kupplungsstange nach Ansprechen des Energieverzehrelements (Verformungsrohr) 110 gezeigt. In diesem Zustand stößt der Kopfabschnitt des Kraftübertragungskörpers 210 des zweiten Kraftübertragungselements 200 gegen die Endplatte 160 des ersten Kraftübertragungselements 100 an. Allerdings befindet sich die in Fig. 2 gezeigte Kupplungsstange in einem Zustand, in welchem die Kupplungsstange grundsätzlich ein gewisses Spiel aufweist, was unter Umständen zu unkontrollierten Relativbewegungen zweier benachbarter Wagenkästen führen kann, wenn beispielsweise über die Kupplungsstange der der Kupplungsstange zugeordnete Wagenkasten abgeschleppt wird.

Fig. 3 zeigt in einer längsgeschnittenen Darstellung eine bevorzuge Ausführungsform der erfindungsgemäßen Lösung im normalen Betriebszustand, d.h. in einem Zustand, in welchem das in der Kupplungsstange integrierte Energieverzehrelement nicht angesprochen hat.

Im Einzelnen besteht die in Fig. 3 gezeigte Kupplungsstange 1 aus einem ersten Kraftübertragungselement 10, in welchem ein Energieverzehrelement 11 in Gestalt eines Verformungsrohres integriert ist. Des weiteren weist die Kupplungsstange 1 ein zweites Kraftübertragungselement 20 auf, das im wesentlichen aus einem Kraftübertragungskörper 21 und einem dem ersten Kraftübertragungselement 10 zugewandten Kopfabschnitt 23 besteht. Dabei ist vorgesehen, dass das zweite Kraftübertragungselement 20 bzw. der Kraftübertragungskörper 21 mit einem am Kopfabschnitt 23 vorgesehenen Kegelring 24 durch Zusammenwirken mit einer zum ersten Kraftübertragungselement 10 gehörenden Zugstange 12 und mit einem dem zweiten Kraftübertragungselement 20 zugewandten Kopfabschnitt 13 der Zugstange 12, auf welchem eine Sicherungsmutter 17 angeordnet ist, mit einer Vorspannung gegen das Energieverzehrelement 11 gedrückt wird, so dass die Kupplungsstange 1 im normalen Betrieb (vgl. Fig. 3) eine spielfreie Kraftübertragungseinrichtung darstellt.

Im Kraftübertragungskörper 21 des zweiten Kraftübertragungselements 20 ist ferner ein Hohlraum 22 vorgesehen, in welchem der dem zweiten Kraftübertragungselement 20 zugewandte Kopfabschnitt 13 der Zugstange 12 zumindest teilweise hineinragt. Der Hohlraum 22 wird dabei durch die Innenwandung des Kraftübertragungskörpers 21 einerseits und durch die Kopffläche 14 des Kopfabschnittes 13 der Zugstange 12 sowie durch eine dem ersten Kraftübertragungselement 10 abgewandte Stirnfläche 15 des Hohlkörpers 22 ausgebildet.

In der Wandung des Kraftübertragungskörpers 21 ist des weiteren ein Fluidanschluss 31 mit einem Rückschlagventil vorgesehen, wobei dieser Fluidanschluss dazu dient, dass bei Bedarf der im Kraftübertragungskörper 21 ausgebildete Hohlraum 22 mit einem Fluidmedium, insbesondere mit einem Öl, wie etwa einem Hydrauliköl, Wasser oder aber auch mit einem feinkörnigen Feststoff, wie etwa mit feinem Sand, aufgefüllt werden kann. Hierzu ist der Hohlraum 22 entsprechend fluiddicht ausgebildet. Je nach Fluidmedium, welches in den Hohlraum 22 eingefüllt wird, sind an geeigneten Positionen Dichtelemente 32 vorgesehen. In der in Fig. 3 dargestellten bevorzugten Ausführungsform handelt es sich hierbei um Ringdichtungen, die ausgelegt sind, den Hohlraum 22 gegenüber der Zugstange 12 bzw. dem Kopfabschnitt 13 der Zugstange 12 abzudichten.

Um insbesondere eine schnelle Befüllung des Hohlraumes 22 mit dem Fluidmedium zu ermöglichen, ist in der Wandung des Kraftübertragungskörpers 21 ferner eine verschließbare Entlüftung in Gestalt eines Entlüftungselementes 33 vorgesehen. Das (verschließbare) Entlüftungselement 33 sowie der Fluidanschluss 31 sind in bevorzugter Weise am Kopfabschnitt 25 des Kraftübertragungskörpers 21 angeordnet, welcher auf der dem ersten Kraftübertragungselement 10 abgewandten Seite des zweiten Kraftübertragungselements 20 liegt.

In Fig. 4 ist die bevorzugte Ausführungsform der erfindungsgemäßen Kupplungstange 1 gemäß Fig. 3 in einem Zustand nach dem Ansprechen des Energieverzehrelements 11 gezeigt. Wie bereits zuvor gesagt, ist das Energieverzehrelement 11 derart ausgelegt, dass der bei der Übertragung von Stoßkräften von dem ersten Kraftübertragungselement 10 zum zweiten Kraftübertragungselement 20 (und umgekehrt) stattfindende Kraftfluss vollständig durch das als Verformungsrohr ausgebildete Energieverzehrelement 11 hindurch läuft. Das Energieverzehrelement 11 selber ist derart ausgelegt, dass bei Überschreiten eines durch den Kraftfluss über das Verformungsrohr übertragenen Energiebetrags eine plastische Verformung des Elements 11 stattfindet, infolgedessen zumindest ein Teil des übertragenen Energiebetrags von dem Energieverzehrelement 11 absorbiert und die Kraftübertragungselemente 10 und 20 relativ zueinander in Längsrichtung der Kupplungsstange 1 verschoben werden.

Des weiteren ist der Fig. 4 zu entnehmen, dass durch die Verschiebung der Kraftübertragungselemente 10 und 20 der Kopfabschnitt 13 der Zugstange 12 entsprechend dem Betrag dieser Längsverschiebung weiter in den Hohlraum 22 des Kraftübertragungskörpers 21 gedrückt wird. Andererseits stößt der Kopfabschnitt 23 des Kraftübertragungskörpers 21 mit dem Kegelring 24 gegen die Endplatte 16 des ersten Kraftübertragungselements 10.

In dem in Fig. 4 gezeigten Zustand weist die Kupplungsstange 1 in Längsrichtung ein Spiel auf, welches im wesentlichen durch den Längshub des plastisch verformten Energieverzehrelements 11 hervorgerufen wird. Anders ausgedrückt bedeutet dies, dass bei der Kupplungsstange 1 in dem in Fig. 4 gezeigten Zustand das zweite Kraftübertragungselement 20 relativ zum ersten Kraftübertragungselement 10 auf der Zugstange 12 um den durch das Ansprechen des Energieverzehrelements 11 ausgeschöpften Längshub verschiebbar ist.

Wenn allerdings die Kupplungsstange 1 in dem in Fig. 4 gezeigten Zustand erneut als Kraftübertragungsglied eingesetzt wird, was beispielsweise beim Abschleppen von Unfallzügen erforderlich ist, besteht durch die mögliche Relativbewegung zwischen den ersten und zweiten Kraftübertragungselement 10, 20 in der Kupplungsstange 1 die Gefahr, dass hohe Beschleunigungsspitzen mit entsprechend hohen Kräften auftreten, die zu einer ungewollten Trennung der mit der Zugstange 1 gebildeten Verbindung aufgrund ein Versagen der Kupplungsstange führen können.

Um dieses zu verhindern wird gemäß der vorliegenden Erfindung der im Kraftübertragungskörper 21 vorgesehene Hohlraum 22 ausgenutzt, um eine fließfähiges Füllmedium (z. B. Wasser, Öl oder feinen Sand) vorzugsweise unter Druck einzufüllen und somit zu verhindern, das sich die Kraftübertragungselemente 10 und 20 relativ zueinander in Längsrichtung der Kupplungsstange 1 verschieben können.

In Fig. 5 ist ein Zustand gezeigt, in welchem der Hohlraum 22 im Kraftübertragungskörper 21 vollständig mit einem entsprechenden Fluidmedium 30 gefüllt ist. In dem gezeigten Zustand wurde das Fluidmedium 30 unter Druck in den Hohlraum 22 eingeführt, so dass der Hohlraum 22 sein maximales Volumen erreicht hat, welches im wesentlichen identisch zum Volumen des Hohlraumes 22 im normalen Betriebszustand (vgl. Fig. 3) ist.

Um den Hohlraum 22 im Kraftübertragungskörper 21 mit dem Fluidmedium 30 vollständig zu füllen, wäre es denkbar, dass, in einem Fall, wenn die Kupplungsstange 1 als Verbindungsglied zur Kraftübertragung zwischen zwei benachbarten Wagenkästen eines Zugverbandes eingesetzt wird, der Zug nach einem Unfall etc. von einem entsprechenden Schleppfahrzeug soweit auseinander gezogen wird, dass sich die Kupplungsstange 1 möglichst wieder in ihrer Ausgangsposition gemäß Fig. 3 befindet und das maximale Volumen im Hohlraum 22 des Kraftübertragungskörpers 21 wieder hergestellt ist.

Abschließend kann beispielsweise aus einem externen, vorzugsweise tragbaren Gerät oder aus einer fest am Fahrzeug installierten Anlage über den Fluidanschluss 31 das Fluidmedium 30 unter Druck zugeführt werden. Die verschließbare Entlüftung 33 ermöglicht dabei zunächst das Entweichen der Luft aus dem Hohlraum 22 und wird geschlossen, sobald der Einfüllvorgang abgeschlossen bzw. die ursprünglich im Hohlraum 22 vorhandene Luft vollständig entwichen ist.

Nach der Befüllung des Hohlraums 22 mit dem Fluidmedium 30 ist in guter Näherung wieder ein spielfreier Zustand der Kupplungsstange 1 hergestellt und der Zug kann sicher geschleppt werden, ohne dass die Gefahr einer Zugtrennung durch ein versagende Kupplungsstange besteht. Im einzelnen wird dies dadurch ermöglicht, dass der Hohlraum 22 im Kraftübertragungskörper 21 derart mit der Kopffläche 14 des Kopfabschnittes 13 der Zugstange 12 zusammenwirkt, dass der bei der Übertragung von Stoßkräften in Längsrichtung der Kupplungsstange 1 stattfindende Kraftfluss vollständig über das im Hohlraum 22 eingefüllte Fluidmedium 30 und die Zugstange 12 fließt. Andererseits findet eine Übertragung der an die Kupplungsstange 1 angreifenden Zugkräfte im wesentlichen über den Kraftübertragungskörper 21, dem Kopfabschnitt 13 sowie der Zugstange 12 statt.

Je nach Ausführungsform ist es aber auch denkbar, dass in einem Fall, wenn beim Einfüllen des Fluidmediums 30 in den Hohlraum 22 dieser nicht sein maximal mögliches Volumen aufweist, der Druck des Fluidmediums 30 entsprechend erhöht wird, so dass der Druck, der auf die Kopffläche 14 des Kopfabschnittes 13 der Zugstange 12 wirkt, den Kopfabschnitt 13 bzw. die Zugstange 12 in ihre Ausgangsposition gemäß Fig. 3 verschiebt, infolgedessen auch das erste und zweite Kraftübertragungselement 10, 20 in der Kupplungsstange 10 ihre jeweiligen Ausgangspositionen einnehmen. In diesem Fall kommt den einzelnen Komponenten der Kupplungsstange, und insbesondere der Zugstange 12 mit dem Kopfabschnitt 13, die Funktion einen Hydraulikzylinders zu.

Zusammenfassend bleibt festzuhalten, dass mit der erfindungsgemäßen Lösung auf einfache Weise ermöglicht wird, nach einem Ansprechen des im Kraftübertragungselement vorgesehenen Energieverzehrelements einen spielfreien Zustand der Kupplungsstange und die ursprüngliche Kupplungsstangenlänge wiederherzustellen.

Anschließend sei darauf hingewiesen, dass die Ausführung der Erfindung nicht auf das in Fig. 3 bis 5 beschriebene Ausführungsbeispiel beschränkt ist, sondern auch in einer Vielzahl von Varianten möglich ist. Insbesondere ist es auch denkbar, dass in der Kupplungsstange mehrere Energieverzehrelemente integriert sind. Ebenfalls ist nicht auszuschließen, dass zumindest ein Energieverzehrelement als regeneratives Energieverzehrelement ausgeführt ist, und dass auch im zweiten Kraftübertragungselement eine entsprechende Energieverzehreinrichtung vorgesehen ist. Die erfindungsgemäße Lösung eignet sich insbesondere auch für jedwede Kupplungstangen über welche Zug- und Stoßkräfte übertragen werden.

### Bezugszeichenliste

- 1: Kupplungsstange
- 10: erstes Kraftübertragungselement
- 11: Energieverzehrelement
- 12: Zugstange
- 13: Kopfabschnitt der Zugstange
- 14: Kopffläche der Zugstange
- 16: Endplatte des ersten Kraftübertragungselements
- 17: Sicherungsmutter
- 20: zweites Kraftübertragungselement
- 21: Kraftübertragungskörper
- 22: Hohlraum
- 23: Kopfabschnitt des Kraftübertragungskörpers
- 24: Kegelring
- 25: Kopfabschnitt des Kraftübertragungskörpers
- 30: Fluidmedium
- 31: Fluidanschluss
- 32: Dichtelement
- 33: Entlüftungselement

- 100: erstes Kraftübertragungselement (Stand der Technik)
- 110: Energieverzehrelement (Stand der Technik)
- 120: Zugstange (Stand der Technik)
- 130: Kopfabschnitt der Zugstange (Stand der Technik)
- 160: Endplatte des ersten Kraftübertragungselements (Stand der Technik)
- 170: Sicherungsmutter (Stand der Technik)
- 200: zweites Kraftübertragungselement (Stand der Technik)
- 210: Kraftübertragungskörper (Stand der Technik)
- 220: Hohlraum (Stand der Technik)
- 230: Kopfabschnitt des Kraftübertragungskörpers (Stand der Technik)
- 240: Kegelring (Stand der Technik)

## Patentansprüche

1. Kupplungsstange (1) zum Übertragen von Zug- und Stoßkräften zwischen zwei benachbarten Wagenkästen eines mehrgliedrigen Fahrzeuges, insbesondere eines Schienenfahrzeuges, mit einem ersten Kraftübertragungselement (10) und einem zweiten Kraftübertragungselement (20), über welche der bei der Übertragung von Zug- und Stoßkräften in Längsrichtung der Kupplungsstange (1) stattfindende Kraftfluss fließt,
wobei das erste Kraftübertragungselement (10) ein destruktiv ausgebildetes Energieverzehrelement (11), über welches im normalen Fahrbetrieb der bei der Übertragung von Stoßkräften in Längsrichtung der Kupplungsstange (1) stattfindende Kraftfluss fließt, und eine Zugstange (12) aufweist, über welche der bei der Übertragung von Zugkräften in Längsrichtung der Kupplungsstange (1) stattfindende Kraftfluss fließt, und
wobei das zweite Kraftübertragungselement (20) einen Kraftübertragungskörper (21) mit einem in seinem Inneren ausgebildeten Hohlraum (22), in welchem der dem zweiten Kraftübertragungselement (20) zugewandte Kopfabschnitt (13) der Zugstange (12) zumindest teilweise hineinragt, und einen dem ersten Kraftübertragungselement (10) zugewandten Kopfabschnitt (23) aufweist, über den im normalen Fahrbetrieb eine Vorspannung auf das Energieverzehrelement (11) ausgeübt wird,
wobei das Energieverzehrelement (11) derart ausgelegt ist, dass bis zu einem durch den Kraftfluss über das Energieverzehrelement (11) übertragenen, festlegbaren Energiebetrag die Kraftübertragungselemente (10, 20) relativ zueinander in Längsrichtung der Kupplungsstange (1) im wesentlichen starr sind, und dass bei Überschreiten des durch den Kraftfluss über das Energieverzehrelement (11) übertragenen, festlegbaren Energiebetrages die Kraftübertragungselemente (10, 20) relativ zueinander in Längsrichtung der Kupplungsstange (1) verschoben werden, wobei zumindest ein Teil des übertragenen Energiebetrags von dem Energieverzehrelement (11) absorbiert und abgebaut und der Kopfabschnitt (13) der Zugstange (12) entsprechend dem Betrag der Längsverschiebung weiter in den Hohlraum (22) des Kraftübertragungskörpers (21) gedrückt wird,
**dadurch gekennzeichnet, dass**
der Hohlraum (22) durch die Wandung des Kraftübertragungskörpers (21) einerseits und durch die Kopffläche (14) des Kopfabschnittes (13) der Zugstange (12) und durch eine dem ersten Kraftübertragungselement (10) abgewandte Seitenfläche (15) des Hohlkörpers (22) andererseits derart ausgebildet ist, dass der Hohlkörper (22) mit einem vorzugsweise nicht- oder nur geringfügig komprimierbaren Fluidmedium (30) über zumindest einen entsprechenden Fluidanschluss (31) vollständig befüllbar ist, wobei das in den Hohlraum (22) eingefüllte Fluidmedium (30) derart mit dem Kopfabschnitt (13) der Zugstange (12) zusammenwirkt, dass unabhängig vom Zustand des Energieverzehrelements (11) der bei der Übertragung von Stoßkräften in Längsrichtung der Kupplungsstange (1) stattfindende Kraftfluss zumindest teilweise über das vollständig in den Hohlraum (22) eingefüllte Fluidmedium (30) und die Zugstange (12) fließt.

2. Kupplungsstange (1) nach Anspruch 1, wobei der Hohlraum (22) im Kraftübertragungskörper (21) derart mit der Kopffläche (14) des Kopfabschnittes (13) der Zugstange (12) zusammenwirkt, dass nach Ansprechen des Energieverzehrelements (11) der bei der Übertragung von Stoßkräften in Längsrichtung der Kupplungsstange (1) stattfindende Kraftfluss vollständig über das im Hohlraum (22) eingefüllte Fluidmedium (30) und die Zugstange (12) fließt.

3. Kupplungsstange (1) nach einem der vorhergehenden Ansprüche, welche ferner Dichtelemente (32) aufweist, die ausgelegt sind, einen Fluidmediumaustritt aus dem im Kraftübertragungskörper (21) ausgebildeten Hohlraum (22), insbesondere an dem Kopfabschnitt (13) der Zugstange (12) zu verhindern.

4. Kupplungsstange (1) nach einem der vorhergehenden Ansprüche, wobei der zumindest eine Fluidanschluss (31) zum Einfüllen des Fluidmediums (30) in den im Kraftübertragungskörper (21) ausgebildeten Hohlraum (22) ein Rückschlagventil aufweist und ausgebildet ist, mit einem entsprechend komplementär hierzu ausgebildeten, externen Anschlusselement lösbar in Eingriff bringbar zu sein, um eine Befüllung des Hohlraums (22) mit dem Fluidmedium (30) zu ermöglichen.

5. Kupplungsstange (1) nach einem der vorhergehenden Ansprüche, wobei im Kraftübertragungskörper (21) ferner ein verschließbares Entlüftungselement (33) vorgesehen ist, welches ausgelegt ist, den Hohlraum (22) beim Einfüllen des Fluidmediums (30) in den im Kraftübertragungskörper (21) ausgebildeten Hohlraum (22) zu entlüften.

6. Kupplungsstange (1) nach einem der vorhergehenden Ansprüche, wobei der zumindest eine Fluidanschluss (31) als Druckanschluss ausgebildet ist, über welchen das Fluidmedium (30) unter hohem Druck einfüllbar ist.

7. Kupplungsstange (1) nach einem der vorhergehenden Ansprüche, wobei das Fluidmedium (30) ein Öl, Wasser oder feiner Sand ist.

## Claims

1. A coupling bar (1) for transmitting tractive and impact forces between adjacent vehicle bodies of a multi-member vehicle, in particular a rail vehicle, having a first force transmission element (10) and a second force transmission element (20) through which the force flow occurring during the transmission of tractive and impact forces runs in the longitudinal direction of the coupling bar (1),
wherein the first force transmission element (10) comprises a destructively-designed energy-absorbing element (11) through which the force flow occurring during the transmission of impact forces in normal vehicle operation runs in the longitudinal direction of the coupling bar (1), and a drawbar (12) through which the force flow occurring during the transmission of tractive forces runs in the longitudinal direction of the coupling bar (1), and
wherein the second force transmission element (20) comprises a force-transmitting body (21) having a cavity (22) configured in its interior into which the head section (13) of the drawbar (12) facing said second force transmission element (20) extends at least partially, and a head section (23) facing the first force transmission element (10) via which preliminary tension is exerted on the energy-absorbing element (11) in normal vehicle operation,
wherein the energy-absorbing element (11) is configured such that the force transmission elements (10, 20) are substantially rigid relative one another in the longitudinal direction of the coupling bar (1) up to a definable amount of energy transferred through said energy-absorbing element (11) by the force flow, and that upon exceeding the definable amount of energy transferred through said energy-absorbing element (11) by the force flow, the force transmission elements (10, 20) are displaced relative one another in the longitudinal direction of the coupling bar (1), wherein at least a portion of the amount of transmitted energy is absorbed and dissipated by said energy-absorbing element (11) and the head section (13) of the drawbar (12) is pressed further into the cavity (22) of the force-transmitting body (21) commensurate with the amount of longitudinal displacement,
**characterized in that**
the cavity (22) is formed by the wall of the force-transmitting body (21) on the one hand and by the head face (14) of the head section (13) of drawbar (12) and a side face (15) of the hollow body (22) facing away from the first force transmission element (10) on the other hand such that the hollow body (22) can be completely filled with a preferably incompressible or only slightly compressible liquid medium (30) through at least one corresponding fluid connection (31), wherein the liquid medium (30) filled into the cavity (22) interacts with the head section (13) of drawbar (12) such that independent of the state of the energy-absorbing element (11), the force flow occurring in the longitudinal direction of the coupling bar (1) upon the transmission of impact forces runs at least partly runs through the liquid medium (30) completely filling the cavity (22) and the drawbar (12).

2. The coupling bar (1) according to claim 1, wherein the cavity (22) in the force-transmitting body (21) interacts with the head face (14) of head section (13) of drawbar (12) such that after the responding of energy-absorbing element (11), the force flow occurring in the longitudinal direction of the coupling bar (1) during transmission of impact forces runs wholly through the liquid medium (30) filling the cavity (22) and the drawbar (12).

3. The coupling bar (1) according to any one of the preceding claims, further comprising sealing elements (32) designed to prevent a leakage of liquid medium from the cavity (22) configured in force-transmitting body (21), in particular at the head section (13) of drawbar (12).

4. The coupling bar (1) according to any one of the preceding claims, wherein the at least one fluid connection (31) for filling the liquid medium (30) into the cavity (22) configured in force-transmitting body (21) comprises a check valve and is designed to be releasably engageable with an external connection element configured commensurately complementary thereto in order to enable the liquid medium (30) to be filled into the cavity (22).

5. The coupling bar (1) according to any one of the preceding claims, wherein a closeable venting element (33) is further provided in force-transmitting body (21) which is designed so as to aerate the cavity (22) when filling the liquid medium (30) into the cavity (22) configured in force-transmitting body (21).

6. The coupling bar (1) according to any one of the preceding claims, wherein the at least one fluid connection (31) is configured as a pressure connection through which the liquid medium (30) can be filled under high pressure.

7. The coupling bar (1) according to any one of the preceding claims, wherein the liquid medium (30) is an oil, water or fine sand.

## Revendications

1. Barre d'attelage (1) pour la transmission de forces de traction et de poussée entre deux wagons voisins d'un véhicule à plusieurs maillons, en particulier un véhicule ferroviaire, comprenant un premier élément de transmission de forces (10) et un second élément de transmission de forces (20), via lesquels s'écoule le flux des forces qui apparaissent lors de la transmission de forces de traction et de poussée en direction longitudinale de la barre d'attelage (1),
dans laquelle le premier élément de transmission de forces (10) comprend un élément de consommation d'énergie (11) réalisé de manière destructive et via lequel s'écoule le flux des forces qui se produisent en fonctionnement en circulation normale lors de la transmission de forces de poussée en direction longitudinale de la barre d'attelage (1), et une barre de traction (12) via laquelle s'écoule le flux des forces qui se produisent lors de la transmission de forces de traction en direction longitudinale de la barre d'attelage (1), et
dans laquelle le second élément de transmission de forces (20) comprend un corps de transmission de forces (21) avec une cavité (22), définie à l'intérieur de lui-même, dans laquelle pénètre au moins partiellement le tronçon de tête (13), de la barre de traction (12), tourné vers le second élément de transmission de forces (20), et un tronçon de tête (23) tourné vers le premier élément de transmission de forces (10), via lequel une précontrainte est exercée sur l'élément de consommation d'énergie (11) lors du fonctionnement en circulation normale,
dans laquelle l'élément de consommation d'énergie (11) est conçu de telle manière que, jusqu'à une énergie d'une intensité prédéterminée à transmettre via le flux des forces au moyen de l'élément de consommation d'énergie (11), les éléments de transmission de forces (10, 20) sont sensiblement rigides l'un par rapport à l'autre en direction longitudinale de la barre d'attelage (1), et lors d'un dépassement de l'intensité d'énergie déterminée à transmettre par le flux des forces via l'élément de consommation d'énergie (11), les éléments de transmission de force (10, 20) sont déplacés l'un par rapport à l'autre en direction longitudinale de la barre d'attelage (1), et une partie au moins de l'intensité de l'énergie transmise est absorbée par l'élément de consommation d'énergie (11) et détruite, et le tronçon de tête (13) de la barre de traction (12) est enfoncé plus loin dans la cavité (22) du corps de transmission de forces (21), en correspondance de la valeur du déplacement longitudinal,
**caractérisée en ce que**
la cavité (22) est définie par la paroi du corps de transmission de forces (21) d'une part et par la surface de tête (14) du tronçon de tête (13) de la barre de traction (12) et par une surface latérale (15), détournée du premier élément de transmission de forces (10), du corps creux (22) d'autre part, de telle manière que le corps creux (22) peut être entièrement rempli avec un fluide (30) qui n'est de préférence pas compressible ou seulement légèrement compressible via au moins un raccord à fluide correspondant (31), et le fluide (30) rempli dans la cavité (22) coopère avec le tronçon de tête (13) de la barre de traction (12) de telle manière que, indépendamment de l'état de l'élément de consommation d'énergie (11), le flux des forces qui se produisent en direction longitudinale de la barre d'attelage (1) lors de la transmission de forces de poussée, s'écoule au moins partiellement via le fluide (30) rempli totalement dans la cavité (22) et la barre de traction (12).

2. Barre d'attelage (1) selon la revendication 1, dans laquelle la cavité (22) dans le corps de transmission de forces (21) coopère avec la surface de tête (14) du tronçon de tête (13) de la barre de traction (12) de telle manière qu'après réaction de l'élément de consommation d'énergie (11), le flux des forces qui se produisent en direction longitudinale de la barre d'attelage (1) lors de la transmission de forces de poussée, s'écoule totalement via le fluide (30) rempli dans la cavité (22) et la barre de traction (12).

3. Barre d'attelage (1) selon l'une des revendications précédentes, qui comprend en outre des éléments d'étanchéité (32) conçus pour empêcher une sortie du fluide hors de la cavité (22) définie dans le corps de transmission de forces (21), en particulier au niveau du tronçon de tête (13) de la barre de traction (12).

4. Barre d'attelage (1) selon l'une des revendications précédentes, dans laquelle ledit au moins un raccord à fluide (31) pour remplir le fluide (30) dans la cavité (22) définie dans le corps de transmission de forces (21) comprend un clapet antiretour et est réalisé de manière à pouvoir être amené en engagement libérable avec un élément de raccord externe correspondant, réalisé complémentaire à celui-ci, pour permettre un remplissage de la cavité (22) avec le fluide (30).

5. Barre d'attelage (1) selon l'une des revendications précédentes, dans laquelle il est en outre prévu un élément de purge d'air (33) obturable, dans le corps de transmission de forces (21), cet élément étant conçu pour évacuer l'air hors de la cavité (22) lors du remplissage du fluide (30) dans la cavité (22) réalisée dans le corps de transmission de forces.

6. Barre d'attelage (1) selon l'une des revendications précédentes, dans laquelle ledit au moins un raccord à fluide (31) est réalisé sous forme de raccord à pression, via lequel le fluide (30) peut être rempli sous haute pression.

7. Barre d'attelage (1) selon l'une des revendications précédentes, dans laquelle le fluide (30) est une huile, de l'eau ou du sable fin.
